# EUROPÄISCHE PATENTANMELDUNG

(11) **EP 1 275 331 A1**
(43) Veröffentlichungstag der Anmeldung: **15.01.2003**
(21) Anmeldenummer: 02015114.8
(22) Anmeldetag: 05.07.2002
(51) Int. Cl.: A47F 11/10, H01L 51/20

(54) **Beleuchtungssystem für Warenpräsentationsmöbel**

(30) Priorität: 11.07.2001 DE 10133586
(71) Anmelder: Linde Aktiengesellschaft, 65189 Wiesbaden (DE)
(72) Erfinder: Klippel, Gabriele, 55288 Partenheim (DE)
(74) Vertreter: Zahn, Christoph

(57) **Zusammenfassung**

Es wird eine Leuchtfläche, insbesondere ein Warenpräsentationsboden, beschrieben. Ferner wird ein Warenpräsentationsmöbel, das wenigstens eine derartige Leuchtfläche aufweist - vorzugsweise in Form eines Warenpräsentationsbodens, einer Seitenwand und/oder einer Rückwand -, beschrieben.

Erfindungsgemäß ist die Leuchtfläche (1) zumindest in Teilbereichen mehrlagig aufgebaut, wobei zumindest eine der Lagen als Licht-erzeugende Lage (2) und zumindest eine der Lagen als transparente Lage (3) ausgebildet ist.

Hierbei ist die Licht-erzeugende Lage (2) von zwei transparenten Lagen (3, 3') umschlossen, vorzugsweise eingegossen. Die Licht-erzeugende Lage (2) kann zudem aus einem oder einer Vielzahl von Licht-erzeugenden Halbleitern aufgebaut sein.

## Beschreibung

Die Erfindung betrifft eine Leuchtfläche, insbesondere einen Warenpräsentationsboden.

Ferner betrifft die Erfindung ein Warenpräsentationsmöbel.

Die Beleuchtung von in Warenpräsentationsmöbeln jeglicher Art dargebotenen Waren erfolgt bisher entweder von oben mittels in den Möbeln oder außerhalb der Möbel angeordneten Leuchtvorrichtungen oder mittels in den vorderen Bereichen der Warenpräsentationsböden angeordneten Beleuchtungsvorrichtungen, wie beispielsweise Leuchtstoffröhren.

Nachteilig bei den vorbeschriebenen Konstruktionen ist jedoch, dass oftmals ein vollständiges Ausleuchten der in dem Möbel präsentierten Ware nicht möglich ist. Auch können die Beleuchtungsverhältnisse in Abhängigkeit des Beladungszustandes variieren.

Aufgabe der vorliegenden Erfindung ist es, eine Leuchtfläche, insbesondere einen Warenpräsentationsboden anzugeben, die bzw. der die vorgenannten Nachteile vermeidet.

Zur Lösung dieser Aufgabe wird eine Leuchtfläche vorgeschlagen, die dadurch gekennzeichnet ist, dass sie zumindest in Teilbereichen mehrlagig aufgebaut ist, wobei zumindest eine der Lagen als Licht-erzeugende Lage und zumindest eine der Lagen als transparente Lage ausgebildet ist.

Die erfindungsgemäße Leuchtfläche sowie weitere Ausgestaltungen derselben, die Gegenstände der Unteransprüche darstellen, seien im Folgenden anhand des in der Figur dargestellten Ausführungsbeispieles näher erläutert. Dieses zeigt eine nicht maßstabsgerechte seitliche Schnittdarstellung durch eine mögliche Ausführungsform der erfindungsgemäßen Leuchtfläche.

Die in der Figur dargestellte Leuchtfläche 1 besteht aus einer Licht-erzeugenden Lage 2. Diese Licht-erzeugende Lage 2 kann beispielsweise aus einem oder einer Vielzahl von Licht-erzeugenden Halbleitern aufgebaut sein. Eine Vielzahl von Variationen können erreicht werden, indem beispielsweise Halbleiter, die Licht unterschiedlicher Wellenlänge zu erzeugen vermögen, vorgesehen werden.

Insbesondere dann, wenn die erfindungsgemäße Leuchtfläche nicht als Warenpräsentationsboden oder als ein Bestandteil desselben, sondern beispielsweise als Rück- und/oder Seitenwand oder als Teil einer Rück- und/oder Seitenwand eines Warenpräsentationsmöbels verwendet wird, lassen sich mit dieser Ausgestaltung eine Vielzahl von Effekten realisieren.

Ist die Licht-erzeugende Lage 2 aus einer Vorrichtung aufgebaut, die Licht unterschiedlicher Längenwelle zu generieren vermag, so ist es beispielsweise denkbar, ein sich veränderndes Leuchtbild bzw. eine sich verändernde Beleuchtung zu erzeugen.

Die in der Figur dargestellte Licht-erzeugende Lage 2 der erfindungsgemäßen Leuchtfläche 1 wird von zwei transparenten Lagen 3 und 3' umschlossen. Somit kann die in der Licht-erzeugenden Lage 2 erzeugte Strahlung - diese ist in der Figur durch die Pfeile dargestellt - sowohl nach oben als auch nach unten abstrahlen. Wird eine Abstrahlung in lediglich eine Richtung gewünscht, wäre lediglich eine der beiden transparenten Lagen 3 und 3' vorzusehen. Als transparente Lagen 3 und 3' können jegliche transparente Materialien, wie beispielsweise Glas, Plexiglas, etc., Verwendung finden.

Bei der Verwendung der erfindungsgemäßen Leuchtfläche 1 als Warenpräsentationsboden bzw. als Teiles eines Warenpräsentationsbodens kann somit sowohl die auf dem Warenpräsentationsboden angeordnete Ware als auch die unterhalb des Warenpräsentationsbodens angeordnete Ware, die entweder auf einem weiteren Warenpräsentationsboden oder auf dem Warenraumboden angeordnet ist, angestrahlt werden.

Zur Verbesserung der Lichtverteilung und als Blendschutz können ferner Streufolien 4 und 4' zwischen der Licht-erzeugenden Lage und den transparenten Lagen 3 und 3' vorgesehen werden.

Eine wie in der Figur dargestellte Leuchtfläche ermöglicht ein gleichmäßiges Ausleuchten der Waren. Zudem sind die transparenten Lagen 3 und 3' - sofern sie über eine glatte Oberfläche verfügen - einfach für das Bedienpersonal zu reinigen. Wird die Spannungsversorgung für die Licht-erzeugende Lage 2 in Niedervolttechnik ausgeführt, so werden auch die für Feuchträume geltenden Anforderungen erfüllt. Derartige Systeme sind robust und weisen darüber hinaus eine lange Lebensdauer auf.

Wie bereits erwähnt, betrifft die Erfindung ferner einen Warenpräsentationsmöbel. Die vorbeschriebene, erfindungsgemäße Leuchtfläche 1 kann hierbei in Warenpräsentationsmöbeln jeglicher Art als Warenpräsentationsboden, Seiten- oder Rückwand bzw. als Teil der vorgenannten Bauteile integriert werden.

## Patentansprüche

1. Leuchtfläche, insbesondere Warenpräsentationsboden, **dadurch gekennzeichnet, dass** die Leuchtfläche (1) zumindest in Teilbereichen mehrlagig aufgebaut ist, wobei zumindest eine der Lagen als Licht-erzeugende Lage (2) und zumindest eine der Lagen als transparente Lage (3) ausgebildet ist.

2. Leuchtfläche nach Anspruch 1, **dadurch gekennzeichnet, dass** die Licht-erzeugende Lage (2) von zwei transparenten Lagen (3, 3') umschlossen, vorzugsweise eingegossen ist.

3. Leuchtfläche nach Anspruch 1 oder 2, **dadurch gekennzeichnet, dass** die Licht-erzeugende Lage (2) aus einem oder einer Vielzahl von Licht-erzeugenden Halbleitern aufgebaut ist.

4. Leuchtfläche nach einem der vorhergehenden Ansprüche 1 bis 3, **dadurch gekennzeichnet, dass** wenigstens eine weitere Lage, die der besseren Ausnutzung und/oder Verteilung des in der Licht-erzeugende Lage (2) erzeugten Lichtes dient, vorgesehen ist.

5. Warenpräsentationsmöbel, **dadurch gekennzeichnet, dass** das Warenpräsentationsmöbel wenigstens eine Leuchtfläche nach einem der vorhergehenden Ansprüche 1 bis 4, vorzugsweise in Form eines Warenpräsentationsbodens, einer Seitenwand und/oder einer Rückwand aufweist.
